# EUROPÄISCHE PATENTANMELDUNG

(11) **EP 4 775 774 A1**
(43) Veröffentlichungstag der Anmeldung: **15.07.2026**
(21) Anmeldenummer: 26150215.7
(22) Anmeldetag: 05.01.2026
(51) Int. Cl.: E05B 63/20, E05B 59/00

(54) **TÜRSCHLOSS MIT ZUSATZFALLENMODUL**

(30) Priorität: 10.01.2025 DE 102025100670
(71) Anmelder: ASSA ABLOY Sicherheitstechnik GmbH, 72458 Albstadt (DE)
(72) Erfinder: Hennecke, Gerhard, 42555 Velbert (DE); Teufel, Manuel, 72479 Straßberg (DE)
(74) Vertreter: Louis Pöhlau Lohrentz

(57) **Zusammenfassung**

Die Erfindung betrifft ein Türschloss, insbesondere selbstverriegelndes Panikschloss, wobei das Türschloss (1) einen Schlossriegel (1r) aufweist, der zwischen einer vorgeschlossenen Stellung und einer rückgeschlossenen Stellung verlagerbar ist, wobei das Türschloss (1) einen Getriebeschieber (7) aufweist, der im Schlosskasten (1g) bewegbar gelagert ist, um den Riegel (1r) zu steuern, und wobei das Türschloss (1) eine Zusatzfalle (2) aufweist, die im Schlosskasten (1g) bewegbar gelagert ist und mit dem Getriebeschieber (7) zusammenwirkt, um das Verbringen des Schlossriegels (1r) in seine vorgeschlossene Stellung zu steuern. Um eine einfache Fertigung des Schlosses zu ermöglichen ist vorgesehen, dass die Zusatzfalle (2) als Teil einer austauschbaren Baugruppe ausgebildet ist, wobei die Baugruppe einen ersten Lagerkörper (31) und einen zweiten Lagerkörper (32) umfasst, wobei der erste Lagerkörper (31) in dem Schlossgehäuse (1g) am Schlossboden (1b) und/oder der Schlossdecke fixiert ist, und der zweite Lagerkörper (32) linear beweglich gelagert ist, und wobei die Zusatzfalle (2) relativ zu dem ersten Lagerkörper (31) und dem zweiten Lagerkörper (32) bewegbar gelagert ist.

## Beschreibung

Die vorliegende Erfindung betrifft ein Türschloss mit einer Zusatzfalle gemäß den Merkmalen des Oberbegriffs des Anspruchs 1.

Um eine Tür sicher zu verriegeln, werden in der Praxis selbstverriegelnde Türschlösser eingesetzt, bei denen der Schlossriegel selbsttätig in seine vorgeschlossene Stellung ausfährt, sobald der Türflügel in Bezug auf den Türrahmen seine Schließstellung einnimmt. Zur Detektion der Schließstellung und zur Steuerung des Riegelvorschlusses weist ein selbstverriegelndes Türschloss zusätzlich zur Schlossfalle und zum Schlossriegel eine Zusatzfalle auf. In der Schließlage des Türflügels wird die Zusatzfalle durch das türrahmenseitige Schließblech betätigt, während die Schlossfalle in die türrahmenseitige Aufnahme einfährt, wodurch ein Vorschließen des Schlossriegels ausgelöst wird.

Dokument EP 3 299 552 A1 beschreibt ein Türschloss mit einem Zusatzfallenmodul. Das Zusatzfallenmodul umfasst einen Zusatzfallenmodulträger, auf dem eine federbeaufschlagte Zusatzfalle und ein drehbarer Hebel gelagert sind. Weiter sind auf dem Zusatzfallenmodulträger zwei Rollen bewegbar angeordnet. Dieses Zusatzfallenmodul ist konstruktiv relativ komplex aufgebaut.

Die DE 235 651 A zeigt ein Türschloss mit einem Schlossriegel und einem Getriebeschieber, der im Schlosskasten bewegbar gelagert ist und mit dem Riegel beweglich gekuppelt ist. Das Türschloss weist eine Zusatzfalle mit einem Fallenkopf auf, die im Schlosskasten bewegbar gelagert ist und mit dem Getriebeschieber zusammenwirkt, um das Verbringen des Schlossriegels in seine vorgeschlossene Stellung zu steuern. Dieses Schloss ist ebenfalls konstruktiv relativ komplex aufgebaut und weist eine Vielzahl von zusammenwirkenden Einzelteilen auf.

Es ist die Aufgabe der vorliegenden Erfindung, ein Türschloss mit einem Zusatzfallenmodul zu schaffen, das konstruktiv einfach aufgebaut ist und dabei eine hohe Funktionssicherheit aufweist. Insbesondere soll ein Schloss geschaffen werden, das eine hohe Funktionssicherheit aufweist und dabei kostengünstig in der Herstellung ist.

Diese Aufgabe wird erfindungsgemäß durch ein Türschloss gemäß den Merkmalen des Anspruchs 1 gelöst.

Erfindungsgemäß wird Türschloss für eine Tür oder ein Fenster oder dergleichen vorgeschlagen, wobei das Türschloss ein Schlossgehäuse aufweist, welches einen Schlossboden, eine Schlossdecke und einen Schlossstulp umfasst, wobei das Türschloss einen Schlossriegel aufweist, der im Schlosskasten bewegbar gelagert ist und zwischen einer vorgeschlossenen Stellung und einer rückgeschlossenen Stellung verlagerbar ist, wobei das Türschloss einen Getriebeschieber aufweist, der im Schlosskasten bewegbar gelagert ist und mit dem Riegel beweglich gekuppelt ist, wobei das Türschloss eine Zusatzfalle mit einem Fallenkopf und einem Fallenschaft aufweist, die im Schlosskasten bewegbar gelagert ist und mit dem Getriebeschieber zusammenwirkt, um das Verbringen des Schlossriegels in seine vorgeschlossene Stellung zu steuern. Wesentlich dabei ist, dass die Zusatzfalle als Teil einer austauschbaren Baugruppe ausgebildet ist, wobei die Baugruppe einen ersten Lagerkörper und einen zweiten Lagerkörper umfasst, wobei der erste Lagerkörper in dem Schlossgehäuse am Schlossboden und/oder der Schlossdecke fixiert ist, und der zweite Lagerkörper linear beweglich gelagert ist, und wobei die Zusatzfalle relativ zu dem ersten Lagerkörper und dem zweiten Lagerkörper bewegbar gelagert ist.

Mittels des erfindungsgemäßen Türschlosses kann eine einfache Montage des Türschlosses realisiert werden, da die Zusatzfalle als Teil einer austauschbaren Baugruppe ausgebildet ist, wobei die Baugruppe konstruktiv einfach aufgebaut ist.

Die Formulierung, dass der erste Lagerkörper in dem Schlossgehäuse am Schlossboden und/oder der Schlossdecke fixiert ist, ist insbesondere zu verstehen, dass der erste Lagerkörper nicht bewegbar in Bezug auf den Schlossboden und/oder der Schlossdecke gelagert ist. Insbesondere ist der erste Lagerkörper in Bezug auf den Schlossboden und/oder der Schlossdecke weder drehbar und auch nicht verschiebbar gelagert.

Vorzugsweise ist vorgesehen, dass der zweite Lagerkörper in Bezug auf den ersten Lagerkörper linear bewegbar gelagert ist. Insbesondere ist die Zusatzfalle ist relativ zu dem ersten Lagerkörper und dem zweiten Lagerkörper bewegbar gelagert.

Die Formulierung, dass das Türschloss eine Zusatzfalle mit einem Fallenkopf und einem Fallenschaft aufweist, die mit dem Getriebeschieber zusammenwirkt, um das Verbringen des Schlossriegels in seine vorgeschlossene Stellung zu steuern, ist insbesondere so zu verstehen, dass abhängig von einer Stellung der Zusatzfalle der Getriebeschiebers in eine Freigabestellung verbracht wird. Dies ermöglicht, dass der Schlossriegel selbsttätig ausschließt, sobald die Tür oder das Fenster in Schließlage gelangt. Der Getriebeschieber kann mit dem Schlossriegel bewegungsgekoppelt sein, so dass eine Bewegung des Getriebeschiebers eine Verlagerung des Schlossriegels in seine vorgeschlossene Stellung bewirkt. Eine Bewegungskopplung zwischen dem Getriebeschieber und dem Schlossriegel kann dadurch realisiert sein, dass der Getriebeschieber einen Führungsschlitz aufweist, in den ein am Schlossriegel angeordneter Zapfen eingreift.

Vorteilhafterweise kann die Zusatzfalle optional vorgesehen werden. Das bedeutet, dass das Türschloss wahlweise mit Zusatzfalle oder ohne Zusatzfalle ausgebildet werden kann. Das ermöglicht auf derselben Schlossbasis einmal die Herstellung eines selbstverriegelnden Schlosses mit einer Ablaufsteuerung mittels Zusatzfalle und wahlweise die Herstellung eines herkömmlichen, manuell oder motorisch verriegelnden Schlosses. Dadurch kann eine kostengünstige Herstellung erzielt werden, indem die Variantenvielfalt des Schlosses bei der Herstellung reduziert wird.

Vorzugsweise ist der erste Lagerkörper als Lager für den zweiten Lagerkörper ausgebildet. Der zweite Lagerkörper ist insbesondere als Sperrelement ausgebildet. Der zweite Lagerkörper kann mit dem Getriebeschieber zusammenwirken, um eine Bewegung des Getriebeschiebers freizugeben oder zu sperren. Die lineare Lagerung des zweiten Lagerkörpers ermöglicht eine konstruktiv einfache Lösung. Die lineare Lagerung des zweiten Lagerkörpers ist einfach herzustellen und gegenüber Fertigungstoleranzen unempfindlicher als die aus dem Stand der Technik bekannte Lösung der Sperrung mittels zweier Rollen, und kann daher auch bei Fertigungstoleranzen die Funktion sicherstellen. Dadurch kann die Herstellung des Schlosses ohne Beeinträchtigung der Funktionssicherheit kostengünstiger realisiert werden.

Insbesondere kann das Schloss als Einsteckschloss, vorzugsweise als ein Aktivflügelschloss ausgebildet werden. Das Schloss kann als Riegelelement einen Schlossriegel und/oder eine Schlossfalle aufweisen. Der Schlossriegel kann als linear beweglicher Schlossriegel oder als Hakenriegel ausgebildet sein. Die Schlossfalle kann als schießende Falle, und/oder als Kippfalle, und/oder als Kreuzfalle ausgebildet sein.

In einer vorteilhaften Ausführungsform des Türschlosses kann vorgesehen sein, dass ein Lagerelement vorgesehen ist, wobei das Lagerelement an dem Schlossboden und/oder an der Schlossdecke befestigbar ist, und wobei der erste Lagerkörper unmittelbar an dem Lagerelement anliegend angeordnet ist.

Insbesondere kann in einer Ausgestaltung vorgesehen sein, dass das Lagerelement die Komponenten der Baugruppe trägt, insbesondere alle Komponenten der Baugruppe trägt. Dies ermöglicht eine einfache Handhabung bei der Montage der Baugruppe bzw. des Fallenmoduls.

Vorzugsweise kann vorgesehen sein, dass das Lagerelement mit seiner Längserstreckung quer zu der Längserstreckung des ersten Lagerkörpers und/oder quer zur Längserstreckung des Fallenschafts angeordnet ist.

In einer vorteilhaften Ausführungsform des Türschlosses ist vorgesehen, dass das Lagerelement mit seiner Längserstreckung parallel zu der Verschieberichtung des Getriebeschiebers, und/oder parallel zum Schlossstulp angeordnet ist. Diese Ausgestaltung des Lagerelements erlaubt es, das Lagerelement im Schlossgehäuse an der dem Schlossstulp abgewandten Rückwand einzubauen. Das Lagerelement kann auch einen Teil der Rückwand des Türschlosses bilden. Dadurch kann die Herstellung des Türschlosses weiter vereinfacht werden, insbesondere durch Reduktion der Teile.

Insbesondere kann vorgesehen sein, dass der zweite Lagerkörper einen Blockierabschnitt aufweist und derart zwischen einer Blockierstellung und einer Freigabestellung beweglich ist, dass der zweite Lagerkörper in der Blockierstellung mit seinem Blockierabschnitt in den Bewegungsbereich des Getriebeschiebers eingreift und eine Bewegung des Getriebeschiebers und einen Vorschluss des Schlossriegels blockiert, und in der Freigabestellung nicht in den Bewegungsbereich des Getriebeschiebers eingreift und eine Bewegung des Getriebeschiebers zum Vorschluss des Schlossriegels freigibt. Vorzugsweise stellt der zweite Lagerkörper ein Blockierglied für den Getriebeschieber dar. Der Getriebeschieber ist vorzugsweise parallel zum Stulp bzw. quer zum zweiten Lagerkörper verschiebbar. Der zweite Lagerkörper ist insbesondere zwischen einer stulpnahen Stellung und einer stulpfernen Stellung innerhalb des Schlossgehäuses linear bewegbar, also in einer Richtung zum Stulp hin und vom Stulp weg verlagerbar. Vorzugsweise entspricht dabei die stulpnahe Stellung des zweiten Lagerkörpers der Blockierstellung des zweiten Lagerkörpers und die stulpferne Stellung des zweiten Lagerkörpers entspricht der Freigabestellung des zweiten Lagerkörpers. Zum Blockieren des Getriebeschiebers kann der zweite Lagerkörper einen Vorsprung aufweisen, der in eine Aussparung des Getriebeschiebers eingreift oder umgekehrt.

Zudem kann vorgesehen sein, dass die Baugruppe eine erste Feder und eine zweite Feder aufweist, wobei ein erstes Ende der ersten Feder an dem Fallenschaft abgestützt ist und das zweite Ende der ersten Feder an dem zweiten Lagerkörper abgestützt ist, und wobei ein erstes Ende der zweiten Feder an dem Fallenschaft abgestützt ist und ein zweites Ende der zweiten Feder gehäusefest abgestützt ist, insbesondere an dem Schlossgehäuse oder dem Lagerelement abgestützt ist. Diese Anordnung kann ermöglichen, dass der zweite Lagerkörper federbeaufschlagt in die Blockierstellung oder in die Freigabestellung verlagerbar sind. Vorteilhafterweise wird der zweite Lagerkörper beaufschlagt durch die erste Feder in die Blockierstellung verlagert.

Weiter kann vorgesehen sein, dass die erste Feder und die zweite Feder als Schraubendruckfedern ausgebildet sind.

In einer vorteilhaften Ausführungsform des Türschlosses ist vorgesehen, dass die erste Feder und die zweite Feder hintereinander auf dem Fallenschaft angeordnet sind, vorzugsweise jeweils den Fallenschaft umgreifen. Insbesondere verläuft der Fallenschaft im Zentrum der beiden Federn. Durch die Anordnung der beiden Federn hintereinander kann eine platzsparende Anordnung der ersten und zweiten Feder auf der Baugruppe ermöglicht werden.

In einer vorteilhaften Ausführungsform des Türschlosses ist vorgesehen, dass am Fallenschaft eine erste Lagerplatte im Bereich des Fallenkopfs fixiert ist, um die erste Feder am Fallenschaft abzustützen und dass am Fallenschaft eine zweite Lagerplatte im Bereich der Mitte des zweiten Lagerkörpers fixiert ist, um die zweite Feder am Fallenschaft abzustützen. Dadurch, dass die Federn jeweils an Lagerplatten am Fallenschaft gelagert sind, kann die Fertigung des Türschlosses vereinfacht werden, sodass eine aufwändige Befestigung der Federn, wie beispielsweise eine Schraubbefestigung, nicht erforderlich ist.

Insbesondere weisen die beiden Federn eine unterschiedliche Federhärte auf. Dadurch kann die Verlagerung des zweiten Lagerkörpers gegenüber des ersten Lagerkörpers beim Betätigen der Zusatzfalle gezielt zur Freigabe und Blockierung des Getriebeschiebers gesteuert werden. Vorzugsweise kann vorgesehen sein, dass die erste Feder eine erste Federhärte aufweist und die zweite Feder eine Federhärte aufweist, die von der Federhärte der ersten Feder verschieden ist, wobei die Federhärte der ersten Feder größer ist als die Federhärte der zweiten Feder. Dadurch, dass die erste Feder eine größere Federhärte aufweist als die zweite Feder, kann sichergestellt werden, dass der zweite Lagerkörper bei eingedrückter Zusatzfalle von der Blockierstellung in die Freigabestellung verlagert wird, um die Bewegung des Getriebeschiebers freizugeben.

Vorzugsweise kann in einer Ausgestaltung vorgesehen sein, dass der erste Lagerkörper eine erste Öffnung aufweist und der der zweite Lagerkörper eine zweite Öffnung aufweist, wobei die erste Öffnung und die zweite Öffnung miteinander fluchten und der Fallenschaft die erste Öffnung und die zweite Öffnung durchgreift. Vorzugsweise können die erste Öffnung und die zweite Öffnung der Führung des Fallenschafts dienen. Der Fallenschaft kann mit Spiel in der ersten Öffnung und der zweiten Öffnung geführt sein. Vorzugsweise entspricht die Fläche der ersten Öffnung und die Fläche der zweiten Öffnung dem Querschnitt des Fallenschafts. Der Querschnitt des Fallenschafts kann kreisförmig, quadratisch, rechteckig oder elliptisch sein.

Vorzugsweise ist vorgesehen, dass der erste Lagerkörper einen Führungsschlitz aufweist und der zweite Lagerkörper einen ersten vorstehenden Abschnitt aufweist, der in den Führungsschlitz des ersten Lagerkörpers eingreift. Durch diese Anordnung kann eine stabile Führung des zweiten Lagerkörpers über dessen gesamten Bewegungsweg in Bezug auf den ersten Lagerkörper ermöglicht werden, wenn der zweite Lagerkörper von der Blockierstellung in die Freigabestellung, und zurück verlagert wird. Vorzugsweise kann vorgesehen sein, dass in der Blockierstellung des zweiten Lagerkörpers sich der erste vorstehende Abschnitt im Bereich eines ersten Endes des Führungsschlitzes befindet, und dass in der Freigabestellung des zweiten Lagerkörpers sich der vorstehende Abschnitt im Bereich eines zweiten Endes des Führungsschlitzes befindet. Vorzugsweise erstreckt sich der Führungsschlitz parallel zu der vom Schlossboden oder der Schlossdecke aufgespannten Ebene, um den zweiten Lagerkörper in eine Richtung zum Schlossstulp hin und vom Schlossstulp weg bewegbar zu lagern.

Vorzugsweise ist vorgesehen, dass der Getriebeschieber eine Blockiernase aufweist, die in der Blockierstellung des zweiten Lagerkörpers mit dessen Blockierabschnitt zusammenwirkt, insbesondere in Anlage ist. Die Blockiernase des Getriebeschiebers kann derart ausgebildet sein, dass in einem Fall, in dem die Blockiernase des Getriebeschiebers an dem Blockierabschnitt des zweiten Lagerkörpers anliegt, sowohl eine Bewegung des zweiten Lagerkörpers von dessen Blockierstellung in die Freigabestellung verhindert wird, als auch eine Bewegung des Getriebeschiebers im Sinne eines Riegelvorschlusses verhindert wird.

Vorzugsweise ist vorgesehen, dass das Türschloss einen optischen Sensor aufweist und der zweite Lagerkörper einen zweiten vorstehenden Abschnitt aufweist, wobei der zweite vorstehende Abschnitt konfiguriert ist, in der Blockierstellung oder in der Freigabestellung des zweiten Lagerkörpers in eine Lichtschranke des optischen Sensors einzugreifen. Über den optischen Sensor kann eine einfache Detektion der Ablaufsteuerung mittels der Hilfsfalle erreicht werden. Weiter kann vorgesehen sein, dass das Türschloss eine Auswerteeinrichtung, insbesondere mit einem Mikroprozessor aufweist, um die Signale des optischen Sensors auszuwerten und an eine außerhalb des Schlossgehäuses angeordnete Steuereinrichtung zu leiten. Der optische Sensor kann auf einer Platine angeordnet sein.

Vorzugsweise ist vorgesehen, dass der Fallenschaft einen ersten Stift aufweist, an dem der Fallenkopf schwenkbar gelagert ist, wobei der erste Stift eine Schwenkachse des Fallenkopfes definiert und sich senkrecht zur Bewegungsrichtung der Zusatzfalle erstreckt und sich parallel zu der von der Schlossdecke oder dem Schlossboden definierten Ebene erstreckt.

Vorzugsweise ist vorgesehen, dass das Türschloss derart konfiguriert ist, dass, wenn sich der zweite Lagerkörper in der Blockierstellung befindet und der Getriebeschieber am zweiten Lagerkörper anliegt, ein Eindrücken der Zusatzfalle eine Kompression der ersten Feder, aber keine Verlagerung des zweiten Lagerkörpers bewirkt. Hierdurch kann sichergestellt werden, dass durch ein unbeabsichtigtes Eindrücken der Zusatzfalle kein Riegelvorschluss ausgelöst wird.

Im Folgenden wird die Erfindung anhand eines Ausführungsbeispiels unter Zuhilfenahme der beiliegenden Zeichnungen beispielhaft erläutert. Das gezeigte Ausführungsbeispiel ist als Beispiel und nicht einschränkend zu verstehen.
- Fig. 1a: zeigt eine schematische Darstellung einer einflügeligen Tür.
- Fig. 1b: zeigt eine schematische Darstellung des Türschlosses.
- Fig. 2: zeigt die im Schlossgehäuse bewegbar gelagerte Zusatzfalle.
- Fig. 3a: zeigt den ersten Lagerkörper von seiner der Schlossdecke zugewandten Seite gesehen.
- Fig. 3b: zeigt den ersten Lagerkörper von seiner dem Schlossboden zugewandten Seite gesehen.
- Fig. 4a: zeigt den zweiten Lagerkörper von seiner der Schlossdecke zugewandten Seite gesehen.
- Fig. 4b: zeigt den zweiten Lagerkörper von seiner dem Schlossboden zugewandten Seite gesehen.
- Fig. 5a: zeigt die Zusatzfalle, zusammen mit der ersten Feder und der zweiten Feder.
- Fig. 5b: zeigt die Zusatzfalle, wobei die Federn nicht dargestellt sind.
- Fig. 6: zeigt die Zusatzfalle, den ersten Lagerkörper, den zweiten Lagerkörper in Zusammenwirkung mit dem Getriebeschieber.

Fig. 1a zeigt eine schematische Darstellung einer Tür T, welche an einem Türrahmen R an Scharnieren angeordnet ist. In einer Schlossaufnahme der Tür T ist ein Türschloss 1 mit einer Schlossfalle 1f, einem Schlossriegel 1r und einer Zusatzfalle 2 angeordnet.

Fig. 1b zeigt eine schematische Darstellung des Türschlosses 1. Das Türschloss 1 weist einen Schlossstulp 1 und ein Schlossgehäuse 1g auf. Die Schlossfalle 1f, der Schlossriegel 2 und die Zusatzfalle 2 sind im Schlossgehäuse 1g bewegbar gelagert. Im geschlossenen Zustand der Tür T greift der Riegel 2 in eine dem Riegel 1 zugeordnete Aufnahme eines nicht dargestellten rahmenseitigen Schließblechs ein, und die Schlossfalle 1f greift in eine der Schlossfalle 1f zugeordneten Aufnahme des nicht dargestellten rahmenseitigen Schließblechs ein. Die Zusatzfalle 2 liegt an dem nicht dargestellten rahmenseitigen Schließblech an und wird dadurch in das Schlossgehäuse 1 g eingeschoben. Das Türschloss 1 ist als ein selbstverriegelndes Schloss ausgebildet. Die Zusatzfalle 2 dient zur Ablaufsteuerung eines Selbstverriegelungsmechanismus, der weiter unten näher erläutert wird.

Das Türschloss 1 weist weiter eine Schließzylinderaufnahme 1z und eine Schlossnuss 1n mit daran angeschlossener Handhabe 1h auf. In die Schließzylinderaufnahme 1z ist ein Schließzylinder eingesetzt. Die Handhabe 1h ist in Fig. 1b als ein Türdrücker ausgebildet. Die Handhabe 1b kann aber auch als eine Griffstange oder eine Druckstange ausgebildet sein. Weiter kann vorgesehen sein, dass das erfindungsgemäße Türschloss 1 in einen Aktivflügel einer zweiflügeligen Tür eingebaut ist. In diesem Fall ist der Riegel 1r des Türschlosses 1 mit einem Entriegelungsstift versehen, der mit einer dem Entriegelungsstift zugeordneten Aushebeeinrichtung zusammenwirkt, die an einem Passivflügel angeordnet ist.

Fig. 2 zeigt die im Schlossgehäuse bewegbar gelagerte Zusatzfalle 2 und deren Lagerung. In Fig. 2 ist weiter der Schlossstulp 1s und der Schlossboden 1b dargestellt. Die Zusatzfalle 2 weist einen keilförmigen Fallenkopf 21 und Fallenschaft 22 auf. Auf die Darstellung weiterer Komponenten der Schlossmechanik wurde aus Gründen der Anschaulichkeit verzichtet. Im Folgenden werden die Komponenten, die der Lagerung der Zusatzfalle dienen, beschrieben.

Das Türschloss 1 weist einen ersten Lagerkörper 31 und einen zweiten Lagerkörper 32 auf. Der erste Lagerkörper 31 und der zweite Lagerkörper 32 dienen zur Lagerung der Zusatzfalle 2 im Schlossgehäuse. Die Zusatzfalle 2 ist durch den ersten Lagerkörper 31 und den zweiten Lagerkörper 32 in Bezug auf das Schlossgehäuse 1g linear bewegbar gelagert, wobei die Zusatzfalle 2 in Richtung auf den Schlossstulp 1s zu und in Richtung vom Schlossstulp 1s weg linear bewegbar ist. Das Türschloss 1 weist weiter eine erste Feder 41 und eine zweite Feder 41 auf. Die Zusatzfalle 2 ist durch die erste Feder 41 und durch die zweite Feder 41 in Richtung zum Schlosssulp 1s bewegbar beaufschlagt. Die Zusatzfalle 2, der erste Lagerkörper 31, der zweite Lagerkörper 32, die erste Feder 41 und die zweite Feder 42 bilden ein Zusatzfallenmodul aus.

Der erste Lagerkörper 31 ist an dem Schlossboden des Schlossgehäuses 1g befestigt. Zur Befestigung des ersten Lagerkörpers 31 an dem Schlossboden 1b des Schlossgehäuses 1g weist der erste Lagerkörper ein Gewindeloch 31l auf. Der Schlossboden 1b weist ein dem Gewindeloch 31l zugeordnetes Loch auf, wobei der erste Lagerkörper 31 durch eine Schraube, die durch das Loch im Schlossboden 1b in das Gewindeloch 31l des ersten Lagerkörpers 31 eingeschraubt ist, am Schlossboden 1b befestigt ist. In Fig. 2 ist nur ein Gewindeloch 31 I dargestellt. Das Loch im Schlossboden und die Schraube sind in Fig. 2 nicht dargestellt. Der erste Lagerkörper 31 weist weiter einen vorstehenden Abschnitt 31v auf, der in eine entsprechende Öffnung im Schlossboden eingreift. Der erste Lagerkörper 31 weist eine Auflagefläche 31f auf, mit der der Lagerkörper 31 auf dem Schlossboden 1b aufliegt.

Fig. 3a zeigt den ersten Lagerkörper 31 von seiner der Schlossdecke zugewandten Seite gesehen. Figur 3b zeigt den ersten Lagerkörper 31 von seiner dem Schlossboden zugewandten Seite gesehen. Der erste Lagerkörper 31 weist eine erste Durchgangsöffnung 31ö auf, durch die der Fallenschaft 22 geführt ist. Die erste Durchgangsöffnung 31ö dient der Lagerung und der linearen Führung der Zusatzfalle 2. Der erste Lagerkörper 31 weist weiter einen Führungsschlitz 31s auf, mittels dem der zweite Lagerkörper 32 linear beweglich in Bezug auf den ersten Lagerkörper 21 und in Bezug auf des Schlossgehäuse 1g geführt ist. Der Führungsschlitz 31s weist zwei Enden 31s1, 31s2 auf, die den Bewegungsbereich des zweiten Lagerkörpers 32 definieren.

Figur 4a zeigt den zweiten Lagerkörper 32 von seiner dem ersten Lagerkörper 31 zugewandten Seite gesehen. Figur 4b zeigt den zweiten Lagerkörper 32 von seiner dem Schlossboden zugewandten Seite gesehen. Der zweite Lagerkörper 32 weist eine zweite Durchgangsöffnung 32ö auf, durch die sich der Fallenschaft 22 der Zusatzfalle 2 erstreckt. Die zweite Durchgangsöffnung 32ö dient der Lagerung und der linearen Führung der Zusatzfalle 2. Der zweite Lagerkörper 32 weist einen ersten vorstehenden Abschnitt 32v1 auf, der in den Führungsschlitz 31s des ersten Lagerkörpers 31 eingreift. Der zweite Lagerkörper 32 ist zwischen einer stulpnahen Stellung, in der sich der erste vorstehende Abschnitt 32v1 im Bereich des ersten Endes 31s1 des Führungsschlitzes 31s befindet, und einer stulpfernen Stellung, in der sich der vorstehende Abschnitt 32v1 im Bereich des zweiten Endes 31s2 des Führungsschlitzes 31 befindet, linear im Schlossgehäuse 1g bewegbar.

Die Bewegungsrichtung des zweiten Lagerkörpers 32 entspricht der Bewegungsrichtung der Zusatzfalle 2. Das heißt, der zweite Lagerkörper 32 ist in Richtung auf den Schlossstulp 1s und in Richtung vom Schlossstulp 1s weg linear bewegbar.

Der zweite Lagerkörper 32 weist weiter einen zweiten vorstehenden Abschnitt 32v2 auf, der vom zweiten Lagerkörper 32 in Richtung zum Schlossstulp 1s hin vorsteht und mit einem optischen Sensor 5 zusammenwirkt. Der optische Sensor 5 ist als eine Reflektionslichtschranke oder als eine durchgängige Lichtschranke ausgebildet und auf einer im Schlossgehäuse 1g angeordneten Platine befestigt. Der optische Sensor 5 dient dazu, eine Verlagerung des zweiten Lagerkörpers 32 zu detektieren. Wenn der zweite Lagerkörper 32 seine stulpnahe Stellung einnimmt, greift der zweite vorstehende Abschnitt 32v2 in die Lichtschranke des optischen Sensors 5 ein und der optische Sensor 5 ist aktiv. Wenn der zweite Lagerkörper 32 seine stulpferne Stellung einnimmt, greift der zweite vorstehende Abschnitt 32v2 nicht in die Lichtschranke des optischen Sensors 5 ein und der optische Sensor 5 ist nicht aktiv.

Der zweite Lagerkörper 32 weist auf seiner dem Schlossboden zugewandten Fläche einen Blockierabschnitt 32b auf. Der Blockierabschnitt 32b des zweiten Lagerkörpers 32 ragt in den Bewegungsbereich des Getriebeschiebers hinein und wirkt mit einem Blockiervorsprung des Getriebeschiebers zusammen. Wenn des Schloss entriegelt ist, bewirkt der Blockierabschnitt 32 des zweiten Lagerkörpers, dass der Getriebeschieber in seiner Position gehalten wird und verhindert dadurch ein selbsttätiges Verriegeln des Türschlosses.

Figur 5a zeigt die Zusatzfalle, zusammen mit der ersten Feder 41 und der zweiten Feder 42. Fig 5b zeigt die Zusatzfalle, wobei die Federn 41, 42 in dieser Figur nicht dargestellt sind. Die Zusatzfalle 2 weist den Fallenkopf 21 und den Fallenschaft 22 auf. Der Fallenkopf 21 ist schwenkbar an dem Fallenschaft 22 gelagert. Zur Lagerung des Fallenkopfes 21 ist an dem Fallenschaft 22 ein erster Stift 2s1 vorgesehen. Der erste Stift 2s1 definiert die Schwenkachse des Fallenkopfes 21 und erstreckt sich senkrecht zur Bewegungsrichtung der Zusatzfalle 2 und parallel zu der von der Schlossdecke oder dem Schlossboden definierten Ebene. Der Fallenkopf 22 weist zwei Fallenschrägen auf und wirkt mit dem am Türrahmen angeordneten Schließblech zusammen.

Wie bereits oben erläutert, ist die Zusatzfalle 2 durch den ersten Lagerkörper 21 und den zweiten Lagerkörper 32 linear beweglich in Bezug auf das Schlossgehäuse 1g gelagert und wird durch die erste Feder 41 und die zweite Feder 42 beaufschlagt. Die Beaufschlagung der Zusatzfalle 2 durch die erste Feder 41 und die zweite Feder 42 erfolgt derart, dass der Fallenkopf 21 durch eine dem Fallenkopf zugeordnete Öffnung im Schlossstulp 1s herausragt. Im Folgenden werden die Anordnung der ersten Feder 41 und der zweiten Feder 42 in Bezug auf den ersten Lagerkörper 31 und den zweiten Lagerkörper 32 beschrieben.

Die erste Feder 41 ist als eine Schraubendruckfeder ausgebildet und weist ein erstes Ende und ein zweites Ende auf. Das erste Ende der ersten Feder 41 ist an dem Fallenschaft 22 im Bereich des Fallenkopfes 21 abgestützt. Zur Abstützung der ersten Feder 41 am Fallenschaft 22 ist am Fallenschaft 22 eine erste Lagerplatte 2l1 fixiert. Das zweite Ende der ersten Feder 41 ist am zweiten Lagerkörper 32 abgestützt, wobei der zweite Lagerkörper 32 in den Figuren 5a und 5b nicht dargestellt ist. Die erste Feder 41 umgreift hierbei den Fallenschaft 22.

Die zweite Feder 42 ist als eine Schraubendruckfeder ausgebildet und weist ein erstes Ende und ein zweites Ende auf. Das erste Ende der zweiten Feder 42 ist am Fallenschaft 22 in einem Bereich, der ungefähr in der Mitte zwischen dem Fallenkopf 21 und dem dem Stulp 1s abgewandten Ende des Fallenschafts 22 liegt, abgestützt. Zur Abstützung der zweiten Feder 42 am Fallenschaft 22 ist am Fallenschaft 22 eine zweite Lagerplatte 2l2 fixiert. Das zweite Ende der zweiten Feder 42 ist an einem Lagerelement 6 des Schlossgehäuses abgestützt, wobei das Lagerelement 6 in den Figuren 5a und 5b nicht dargestellt ist. Die zweite Feder 42 umgreift hierbei den Fallenschaft 22. Die erste Feder 41 und die zweite Feder 41 sind hierbei kollinear zueinander angeordnet.

Figur 6 zeigt die Zusatzfalle 2, den ersten Lagerkörper 31, den zweiten Lagerkörper 32 und den Getriebeschieber 7. Der Getriebeschieber 7 ist als ein plattenförmiges Bauteil ausgebildet und linear bewegbar im Schlossgehäuse 1g gelagert, wobei der Getriebeschieber 7 in der vertikalen Richtung, parallel zu dem Schlossboden 1b und zu der Schlossdecke bewegbar ist.

Der Getriebeschieber 7 weist einen Führungsschlitz auf, in den ein am Schlossriegel 1r angeordneter Zapfen eingreift. Eine Bewegung des Getriebeschiebers 7 in vertikaler Richtung bewirkt eine Verlagerung des Schlossriegels 1r von der rückgeschlossenen Stellung des Schlossregiegels 1r in die vorgeschlossene Stellung des Schlossriegels 1r. Der Getriebeschieber 7 ist mit einer nicht dargestellten Feder verbunden, die den Getriebeschieber 7 in seine vertikale untere Stellung und den mit dem Getriebeschieber 7 gekoppelten Schlossriegel 1r in seine vorgeschlossene Stellung beaufschlagt.

Fig. 6 zeigt die Zusatzfalle 2, den ersten Lagerkörper 31, den zweiten Lagerkörper 32 in Zusammenwirkung mit dem Getriebeschieber 7. Der Getriebeschieber 7 weist eine Blockiernase 7b auf, die mit dem Blockierabschnitt 32b des zweiten Lagerkörpers 32 zusammenwirkt. In dem in Fig. 6 dargestellten Zustand befindet sich der zweite Lagerkörper 32 in seiner Blockierstellung. Gleichzeitig befindet sich der Getriebeschieber 7 in einer Stellung, in der der Getriebeschieber 7 vertikal angehoben ist, sodass sich die Blockiernase 7b oberhalb des Blockierabschnitts 32b befindet und mit dem Blockierabschnitt 32b nicht in Kontakt ist. Da sich der zweite Lagerkörper 32 in seiner Blockierstellung befindet, kann sich der Getriebeschieber 7 nicht nach unten verlagern. Es kommt somit zu keinem Vorschluss des Schlossriegels 1r.

Im Folgenden wird die Funktion des selbstverriegelnden Schlosses beschrieben. Wenn sich die Tür T in der Offenstellung befindet, sind die Schlossfalle 1f und die Zusatzfalle 2 aus dem Schlossgehäuse ausgefahren, während der Schlossriegel 1r seine rückgeschlossene Stellung einnimmt. In dieser Stellung befindet sich die Blockiernase 7b des Getriebeschiebers in direktem Kontakt mit dem Blockierabschnitt 32b des zweiten Lagerkörpers 22.

Der Schlossriegel 1r kann nicht seine vorgeschlossene Stellung einnehmen, da der Getriebeschieber 7 durch den zweiten Lagerkörper gehalten wird.

Falls in der Offenstellung der Tür die Schlossfalle 1f in das Schlossgehäuse 1gg eingeschoben wird, was versehentlich durch einen Nutzer geschehen kann, so bewirkt dies ein Anheben des Getriebeschiebers 7 in vertikaler Richtung, sodass sich die Blockiernase 7b oberhalb des Blockierabschnitts 32b befindet und mit dem Blockierabschnitt 32b nicht in Kontakt ist. Wird die Schlossfalle 1f anschließend wieder losgelassen, so fährt die Schlossfalle 1f federbeaufschlagt aus dem Schlossgehäuse 1g aus. Die Lage des zweiten Lagerkörpers 32 und der Zusatzfalle 2 bleiben hierbei unverändert.

Falls in der Offenstellung der Tür die Zusatzfalle 2 in das Schlossgehäuse 1g eingeschoben wird, was versehentlich durch einen Nutzer geschehen kann, so bewirkt dies eine Kompression der ersten Feder 41, da die erste Feder 41 zwischen dem zweiten Lagerkörper 32 und der ersten Lagerplatte 2l1 der Zusatzfalle 2 gelagert ist. Die Lage des zweiten Lagerkörpers 32 verbleibt hierbei unverändert, da der zweite Lagerkörper 32 durch den direkten Kontakt mit dem Getriebeschieber 7 in seiner Blockierstellung gehalten wird, aufgrund der Anlage der Blockiernase 7b des Getriebeschiebers 7 am Blockierabschnitt 32b des zweiten Lagerkörpers 31. Wird die Zusatzfalle 2 anschließend wieder losgelassen, so fährt die Zusatzfalle 2 federbeaufschlagt durch die Feder 41 aus dem Schlossgehäuse 1g aus. Die Lage des zweiten Lagerkörpers 32 und der Schlossfalle 1f bleiben hierbei unverändert.

Im Folgenden wird die Ablaufsteuerung beschrieben, die zu einem selbsttätigen Vorschluss des Schlossriegels 1r führt. Wenn die Tür T in ihre Schließstellung verbracht wird, so trifft zuerst die Schlossfalle 1f auf das rahmenseitige Schließblech, was ein Eindrücken der Schlossfalle 1f in das Schlossgehäuse 1g bewirkt. Dabei wird der Getriebeschieber 7 angehoben, sodass die Blockiernase 7b des Getriebeschiebers 7 nicht mehr in Kontakt mit dem Blockierabschnitt 32b des zweiten Lagerkörpers 32 ist. Der zweite Lagerkörper wird dann durch den Getriebeschieber nicht mehr gehalten und ist somit im Schlossgehäuse 1g verlagerbar. In einem nächsten Schritt trifft der Fallenkopf 21 des Zusatzfalle 2 auf das rahmenseitige Schließblech, was ein Eindrücken der Zusatzfalle 2 in das Schlossgehäuse 1g bewirkt. Dabei werden sowohl die erste Feder 42 und die zweite Feder 41 komprimiert, wodurch der zweite Lagerkörper 32 von seiner stulpnahen Blockierstellung in seine stulpferne Freigabestellung verlagert wird. Sobald die Schließstellung der Tür T erreicht ist, fährt die Schlossfalle 1f in die ihr zugeordnete Aufnahme am rahmenseitigen Schließblech. Gleichzeitig wird die Zusatzfalle 2 durch das rahmenseitige Schließblech im eingedrückten Zustand gehalten, da der Zusatzfalle 2 am rahmenseitigen Schließblech keine Aufnehme zugeordnet ist. Wenn sich die Schlossfalle 1f im ausgefahrenen Zustand befindet, ist die Schlossfalle 1f außer Eingriff mit dem Getriebeschieber 7. Weiterhin nimmt auch der zweite Lagerkörper 32 seine Freigabestellung ein. Die Bewegung des Getriebeschiebers 7 ist dann nicht mehr durch den zweiten Lagerkörper 32 gehindert, sodass der Getriebeschieber 7 federbeaufschlagt im Schlossgehäuse 1g nach unten fährt. Der mit dem Getriebeschieber 7 bewegungsgekoppelte Schlossriegel 1r fährt dabei von der rückgeschlossenen Stellung in die vorgeschlossene Stellung.

### Bezugszeichenliste

- R: Türrahmen
- T: Tür
- 1: Türschloss
- 1f: Schlossfalle
- 1g: Schlossgehäuse
- 1h: Handhabe
- 1n: Schlossnuss
- 1r: Schlossriegel
- 1z: Schließzylinderaufnahme
- 2: Zusatzfalle
- 21: Fallenkopf der Zusatzfalle
- 22: Fallenschaft der Zusatzfalle
- 31: erster Lagerkörper
- 31f: Auflagefläche des ersten Lagerkörpers
- 31l: Gewindeloch
- 31ö: erste Durchgangsöffnung
- 31s: Führungsschlitz
- 31s1: erstes Ende des Führungsschlitz
- 31s2: zweites Ende des Führungsschlitz
- 31v: vorstehender Abschnitt des Führungsschlitzes
- 32: zweiter Lagerkörper
- 32b: Blockierabschnitt des zweiten Lagerkörpers
- 32ö: zweite Durchgangsöffnung des zweiten Lagerkörpers
- 32v1: erster vorstehender Abschnitt des zweiten Lagerkörpers
- 32v2: erster vorstehender Abschnitt des zweiten Lagerkörpers
- 41: erste Feder
- 42: zweite Feder
- 5: optischer Sensor
- 6: Lagerelement
- 7: Getriebeschieber
- 7b: Blockiernase des Getriebeschiebers

## Patentansprüche

1. Türschloss (S) für eine Tür oder ein Fenster oder dergleichen, insbesondere selbstverriegelndes Panikschloss,
wobei das Türschloss (1) ein Schlossgehäuse (1g) aufweist, welches einen Schlossboden (1b), eine Schlossdecke und einen Schlossstulp (1s) umfasst,
wobei das Türschloss (1) einen Schlossriegel (1r) aufweist, der im Schlosskasten (1g) bewegbar gelagert ist und zwischen einer vorgeschlossenen Stellung und einer rückgeschlossenen Stellung verlagerbar ist,
wobei das Türschloss (1) einen Getriebeschieber (7) aufweist, der im Schlosskasten (1g) bewegbar gelagert ist und mit dem Riegel (1r) beweglich gekuppelt ist,
wobei das Türschloss (1) eine Zusatzfalle (2) mit einem Fallenkopf (21) und einem Fallenschaft (22) aufweist, die im Schlosskasten (1g) bewegbar gelagert ist und mit dem Getriebeschieber (7) zusammenwirkt, um das Verbringen des Schlossriegels (1r) in seine vorgeschlossene Stellung zu steuern,
**dadurch gekennzeichnet,**
**dass** die Zusatzfalle (2) als Teil einer austauschbare Baugruppe ausgebildet ist, wobei die Baugruppe einen ersten Lagerkörper (31) und einen zweiten Lagerkörper (32) umfasst, wobei der erste Lagerkörper (31) in dem Schlossgehäuse (1g) am Schlossboden (1b) und/oder der Schlossdecke fixiert ist, und der zweite Lagerkörper (32) linear beweglich gelagert ist, und wobei die Zusatzfalle (2) relativ zu dem ersten Lagerkörper (31) und dem zweiten Lagerkörper (32) bewegbar gelagert ist.

2. Türschloss nach Anspruch 1,
**dadurch gekennzeichnet,**
**dass** weiter ein Lagerelement (6) vorgesehen ist, wobei das Lagerelement (6) an dem Schlossboden (1b) und/oder an der Schlossdecke befestigbar ist, und wobei der erste Lagerkörper (31) unmittelbar an dem Lagerelement (6) anliegend angeordnet ist, wobei vorzugsweise vorgesehen ist,
**dass** das Lagerelement (6) mit seiner Längserstreckung quer zu der Längserstreckung des ersten Lagerkörpers (31) und/oder quer zur Längserstreckung des Fallenschafts (22) angeordnet ist.

3. Türschloss nach Anspruch 2,
**dadurch gekennzeichnet,**
**dass** das Lagerelement (6) mit seiner Längserstreckung parallel zu der Verschieberichtung des Getriebeschiebers (7), und/oder parallel zum Schlossstulp (1s) angeordnet ist.

4. Türschloss nach einem der vorangehenden Ansprüche,
**dadurch gekennzeichnet,**
**dass** der zweite Lagerkörper (32) einen Blockierabschnitt (32b) aufweist und derart zwischen einer Blockierstellung und einer Freigabestellung beweglich ist, dass der zweite Lagerkörper (32) in der Blockierstellung mit seinem Blockierabschnitt (32b) in den Bewegungsbereich des Getriebeschiebers (7) eingreift und eine Bewegung des Getriebeschiebers (7) und einen Vorschluss des Schlossriegels (1r) blockiert, und in der Freigabestellung nicht in den Bewegungsbereich des Getriebeschiebers (7) eingreift und eine Bewegung des Getriebeschiebers (7) zum Vorschluss des Schlossriegels (1r) freigibt.

5. Türschloss nach einen der vorangehenden Ansprüche,
**dadurch gekennzeichnet,**
**dass** die Baugruppe eine erste Feder (41) und eine zweite Feder (42) aufweist, wobei ein erstes Ende der ersten Feder (41) an dem Fallenschaft (22) abgestützt ist und das zweite Ende der ersten Feder (41) an dem zweiten Lagerkörper (32) abgestützt ist,
und wobei ein erstes Ende der zweiten Feder (42) an dem Fallenschaft (22) abgestützt ist und ein zweites Ende der zweiten Feder (41) gehäusefest abgestützt ist, insbesondere an dem Schlossgehäuse (1g) oder dem Lagerelement (6) abgestützt ist, vorzugsweise dass die erste Feder (41) und die zweite Feder (42) als Schraubendruckfedern ausgebildet sind.

6. Türschloss nach Anspruch 5,
**dadurch gekennzeichnet,**
**dass** die erste Feder (41) und die zweite Feder (42) hintereinander auf dem Fallenschaft (22) angeordnet sind, vorzugsweise jeweils den Fallenschaft (22) umgreifen.

7. Türschloss nach Anspruch 6,
**dadurch gekennzeichnet,**
**dass** am Fallenschaft (22) eine erste Lagerplatte (211) im Bereich des Fallenkopfs (21) fixiert ist, um die erste Feder (41) am Fallenschaft (22) abzustützen und dass am Fallenschaft (22) eine zweite Lagerplatte (2l2) im Bereich der Mitte des zweiten Lagerkörpers (32) fixiert ist, um die zweite Feder (42) am Fallenschaft (22) abzustützen.

8. Türschloss nach einem der Ansprüche 5 bis 7,
**dadurch gekennzeichnet,**
**dass** die erste Feder (41) eine erste Federhärte aufweist und die zweite Feder (42) eine Federhärte aufweist, die von der Federhärte der ersten Feder (41) verschieden ist, wobei die Federhärte der ersten Feder (42) größer ist als die Federhärte der zweiten Feder (42).

9. Türschloss nach einem der vorangehenden Ansprüche,
**dadurch gekennzeichnet,**
**dass** der erste Lagerkörper (31) eine erste Öffnung (31ö) aufweist und der zweite Lagerkörper (32) eine zweite Öffnung (32ö) aufweist, wobei die erste Öffnung (312ö) und die zweite Öffnung (32ö) miteinander fluchten und der Fallenschaft (22) die erste Öffnung (31ö) und die zweite Öffnung (32ö) durchgreift.

10. Türschloss nach einem der vorangehenden Ansprüche,
**dadurch gekennzeichnet,**
**dass** der erste Lagerkörper (31) einen Führungsschlitz (31s) aufweist und der zweite Lagerkörper einen ersten vorstehenden Abschnitt (32v1) aufweist, der in den Führungsschlitz (31s) des ersten Lagerkörpers (31) eingreift.

11. Türschloss nach Anspruch 10,
**dadurch gekennzeichnet,**
**dass** in der Blockierstellung des zweiten Lagerkörpers (32) sich der erste vorstehende Abschnitt (32v1) im Bereich eines ersten Endes (31s1) des Führungsschlitzes (31s) befindet, und dass in der Freigabestellung des zweiten Lagerkörpers sich der vorstehende Abschnitt (32v1) im Bereich eines zweiten Endes (31s2) des Führungsschlitzes (31) befindet.

12. Türschloss nach einem der Ansprüche 4 bis 11,
**dadurch gekennzeichnet,**
**dass** der Getriebeschieber (7) eine Blockiernase (7b) aufweist, die in der Blockierstellung des zweiten Lagerkörpers (32) mit dessen Blockierabschnitt (32b) zusammenwirkt, insbesondere in Anlage ist.

13. Türschloss nach einem der vorangehenden Ansprüche,
**dadurch gekennzeichnet,**
**dass** das Türschloss einen optischen Sensor (5) aufweist und der zweite Lagerkörper (32) einen zweiten vorstehenden Abschnitt (32v2) aufweist, wobei der zweite vorstehende Abschnitt (32v2) konfiguriert ist, in der Blockierstellung oder in der Freigabestellung des zweiten Lagerkörpers (32) in eine Lichtschranke des optischen Sensors (5) einzugreifen.

14. Türschloss nach einem der vorangehenden Ansprüche,
**dadurch gekennzeichnet,**
**dass** der Fallenschaft (22) einen ersten Stift (2s1) aufweist, an dem der Fallenkopf (21) schwenkbar gelagert ist, wobei der erste Stift (2s1) eine Schwenkachse des Fallenkopfes (21) definiert und sich senkrecht zur Bewegungsrichtung der Zusatzfalle (2) erstreckt und sich parallel zu der von der Schlossdecke oder dem Schlossboden (1b) definierten Ebene erstreckt.

15. Türschloss nach einem der vorangehenden Ansprüche,
**dadurch gekennzeichnet,**
**dass** das Türschloss (1) derart konfiguriert ist, dass, wenn sich der zweite Lagerkörper (32) in der Blockierstellung befindet und der Getriebeschieber (7) am zweiten Lagerkörper (32) anliegt, ein Eindrücken der Zusatzfalle eine Kompression der ersten Feder (32), aber keine Verlagerung des zweiten Lagerkörpers (32) bewirkt.
